# EUROPÄISCHE PATENTSCHRIFT

(11) **EP 3 731 032 B1**
(45) Veröffentlichungstag und Bekanntmachung des Hinweises auf die Patenterteilung: **23.02.2022**
(21) Anmeldenummer: 20164402.8
(22) Anmeldetag: 20.03.2020
(51) Int. Cl.: G04G 19/12, F24C 7/08

(54) **VERFAHREN UND GERÄT ZUR UHRZEITANZEIGE IM STANDBY**
STANDBY TIME DISPLAY METHOD AND DEVICE
PROCÉDÉ ET APPAREIL D'AFFICHAGE DE L'HEURE EN MODE VEILLE

(30) Priorität: 25.04.2019 DE 102019110643
(43) Veröffentlichungstag der Anmeldung: 28.10.2020
(73) Patentinhaber: Miele & Cie. KG, 33332 Gütersloh (DE)
(72) Erfinder: Bettenworth, Daniel, 33332 Gütersloh (DE); Dünnermann, Jens, 32791 Lage (DE); Scheering, Christian, 33689 Bielefeld (DE)

(56) Entgegenhaltungen:
- EP-A2- 0 935 099
- DE-A1-102012 216 758
- US-A1- 2017 153 606

## Beschreibung

Die Erfindung betrifft ein Verfahren zur Anzeige der Uhrzeit im Standby-Zustand in einem Haushaltsgerät, sowie ein Haushaltsgerät mit einer nach dem Verfahren arbeitende Steuereinheit.

Viele Haushaltsgeräte wie Backöfen und dergleichen sind mit einer Uhrzeitanzeige ausgestattet. Einfache LCD-Segment-Displays, üblicherweise 7-Segment-Displays, können allerdings lediglich eine digitale Uhrzeit anzeigen, üblicherweise ohne Sekundenanzeige. Diese Displays können mit einer vergleichsweise einfachen Elektronik angesteuert werden, die auch unabhängig von einer Hauptgerätesteuerung arbeiten und fortlaufend die Uhrzeit anzeigen kann. Sie sind daher relativ leicht mit geringem Stromverbrauch zu betreiben, auch wenn das Haushaltsgerät sich in einem Standby-Zustand befindet.

Bei Haushaltsgeräten mit vollwertigem Matrix-Display kann eine Uhrzeitanzeige ebenfalls leicht realisiert werden, hier auch zusätzlich in Form einer hochwertigeren Analoguhr mit Zeigern und mit Sekundenanzeige. Allerdings sind diese Displays und deren Ansteuerelektronik wesentlich komplexer als LCD-Segment-Displays. Im Grunde handelt es sich bei deren Ansteuerelektronik um einen vollwertigen Rechner. Der Stromverbrauch wird dadurch in die Höhe getrieben, da für die relativ einfache Aufgabe der Uhrzeitanzeige der ganze Rechner permanent mit Strom versorgt werden muss. Eine Uhrzeitanzeige im Standby-Zustand des Haushaltsgeräts verbraucht daher verhältnismäßig viel Strom.

Insbesondere eine Strom sparende Anzeige des Sekundenzeigers oder der Sekundenziffern, was ja pro Sekunde die Darstellung eines neuen Bilds erfordert, stellt dabei eine Herausforderung dar. Dies ist unter anderem auch durch europäische Verordnungen getrieben, die eine Vorgabe für den maximalen Stromverbrauch im Standby mit Information- oder Statusanzeige von derzeit im Schnitt 1 Watt aufstellen.

DE102012216758 A1 offenbart unter Anderem einen Backofen bzw. eine Mikrowelle mit einer Anzeige die eine Uhr darstellt. Dadurch kann beispielsweise über einen Standby- bzw. Energiespar-Modus für das Gerät die gesamte Steuerung abgeschaltet werden und nur eine Anzeige kann weiterlaufen als Uhr bzw. noch mit einer eigenen kleinen Ansteuerung für die Uhrzeit. Dabei kann die Energieversorgung durch eine vorgenannte wiederaufladbare Energiequelle oder eine Solarzelle odgl. erfolgen. Das Uhrmodul muss hier nur einmal in der Minute aufwachen, um die Anzeige bzw. die Uhrzeit entsprechend zu aktualisieren.

Es ist daher die Aufgabe der vorliegenden Erfindung, ein Verfahren und eine Steuereinheit bereitzustellen, die eine Strom sparende Uhrzeitanzeige ermöglicht, insbesondere auch mit Sekundenanzeige. Weiterhin soll ein Haushaltsgerät mit einer solchen Steuereinheit bereitgestellt werden.

Gemäß einem ersten Aspekt wird ein Verfahren zur Anzeige der Uhrzeit auf einem Display eines Haushaltsgeräts bereitgestellt, umfassend:
- Versetzen des Haushaltsgeräts in einen Standby-Zustand;
- Starten eines ersten Programms in einem ersten Speicherbereich, das die folgenden

Schritte ausführt:
- Erzeugen jeweils eines Bilds für die Anzeige der Uhrzeit für eine Anzahl x folgender Zeitpunkte t₁, ..., tₓ;
- Speichern der Bilder in einem zweiten Speicherbereich, der einen geringeren Stromverbrauch aufweist als der erste Speicherbereich; und
- Deaktivieren des ersten Speicherbereichs;
- Starten eines zweiten Programms in dem zweiten Speicherbereich, das die folgenden

Schritte ausführt:
- Anzeigen, zu den Zeitpunkten t₁, ..., tₓ, des jeweils dafür berechneten Bilds;
- Aktivieren des ersten Speicherbereichs; und
- Fortsetzen beginnend mit dem Starten des ersten Programms.

Das Versetzen in den Standby-Zustand kann beispielsweise nach Ablauf einer vorgegebenen Inaktivitätszeitspanne ohne Benutzereingabe oder Türöffnung- bzw. Schließung, nach Ende eines Geräte-Programms oder nach dem Ausschalten des Geräts erfolgen. Das Erzeugen von Bildern kann neben dem Berechnen durch das erste Programm auch das Abrufen von vorberechneten Bildern aus einem weiteren, nichtflüchtigen Speicher umfassen.

Gemäß einer Ausführungsform umfasst das Verfahren weiter:
- Verringern der Leuchtdichte des Displays, während das zweite Programm ausgeführt wird.

Dadurch kann, insbesondere bei hintergrundbeleuchteten, aber auch bei selbstleuchtenden Displays, der Stromverbrauch im Standby weiter verringert werden.

Gemäß einer Ausführungsform
- wird die Uhrzeit in Form einer Analoguhr mit Stunden-, Minuten- und Sekundenzeiger angezeigt; oder
- wird die Uhrzeit in Form einer Digitaluhr mit Stunden- und Minutenziffern sowie entweder Sekundenziffern oder einem Sekundenindikator angezeigt;
   und
- entsprechen die folgenden Zeitpunkte t₁, ..., tₓ den folgenden Sekunden.

Die Erfindung ist insbesondere für eine Analoguhr mit Sekundenzeiger vorteilhaft, kann aber ebenso bei einer Digitaluhr mit Sekundenanzeige verwendet werden. Dabei können die Sekunden entweder direkt mittels Ziffern angezeigt werden, oder alternativ kann ein Sekundenindikator (beispielsweise ":") das Verstreichen einer Sekunde anzeigen, etwa mittels wechselndem Ein-/Ausschalten oder Blinken. In jedem Fall bleibt für den Benutzer klar ersichtlich, dass die Geräteuhr läuft.

Beliebige Kombinationen, also etwa Stunden- und Minutenzeiger sowie Ziffern für die Sekunden, sind erfindungsgemäß ebenso möglich wie jede andere an sich bekannte grafische Darstellung einer Uhr. Ebenso muss nicht zwingend eine Sekundenanzeige vorhanden sein, obwohl bei derartigen Anzeigen die Erfindung am vorteilhaftesten einsetzbar ist. Auch für nur minutengenaue Uhren kann die Erfindung zur Verringerung des Stromverbrauchs verwendet werden.

Gemäß einer Ausführungsform wird der Sekundenzeiger, die Sekundenziffern oder der Sekundenindikator in Form eines Overlays angezeigt.

Da sich innerhalb derselben Minute nur der die Sekunden angebende Teil der Darstellung ändert, ist es vorteilhaft, nur diesen Teil neu zu erzeugen bzw. anzuzeigen, und ansonsten ein für die Stunden und Minuten identisches Grundbild zu verwenden. Der für die Sekundendarstellung verantwortliche Teil kann dann in Form eines Overlays über das Grundbild mit Stunden- und Minutenanzeige gelegt werden. Dieses Vorgehen kann in analoger Weise auch für den die Minuten darstellenden Teil angewendet werden, wobei dann ein Grundbild mit nur der Stundendarstellung verwendet wird.

Gemäß einer Ausführungsform werden für mindestens 30, bevorzugt mindestens 60 folgende Sekunden Bilder erzeugt und angezeigt.

Die Anzahl der Bilder wird durch die Größe des zur Verfügung stehenden zweiten Speicherbereichs begrenzt. Daher ist einerseits eine relativ geringe Anzahl an Bilder vorteilhaft, um diesen Speicher klein halten zu können. Andererseits verringert sich der Stromverbrauch mit größerer Anzahl von Bildern, die aus dem Strom sparenden zweiten Speicherbereich heraus dargestellt werden. Eine Mindestanzahl von 30 Bildern, bevorzugt 60 Bildern, hat sich daher als vorteilhafter Kompromiss herausgestellt.

Gemäß einer Ausführungsform umfasst das Speichern der Bilder in dem zweiten Speicherbereich ein Komprimieren und das Anzeigen der Bilder ein Dekomprimieren.

Um den zweiten Speicherbereich vorteilhaft klein halten zu können, kann sich eine Komprimierung der Bilder anbieten. Da die Dekomprimierung Rechenzeit benötigt und erhöhten Stromverbrauch verursacht, gilt es dabei, einen Kompromiss aus Komprimierungsgrad und zum Dekomprimieren benötigter Zeit/Rechenleistung zu finden.

Gemäß einer Ausführungsform führt das zweite Programm weiter aus:
- Erfassen eines Weckereignisses; und
- Versetzen, in Reaktion auf ein erfasstes Weckereignis, des Haushaltsgeräts in einen Betriebs-Zustand.

Vorteilhafterweise kann das zweite Programm während seiner Laufzeit auch die Überwachung in Bezug auf Weckereignisse übernehmen. So kann in Strom sparender Weise, ohne den Standby-Zustand verlassen zu müssen, eine Prüfung auf Benutzereingaben, Türöffnung oder Zeitablauf eines Timers erfolgen. Wird ein solches Weckereignis erfasst, beispielsweise wenn ein Benutzer eine Eingabe am Gerät tätigt, eine Tür des Geräts öffnet (oder schließt), oder wenn ein Timer-Ereignis wie ein vorprogrammierter Start des Geräts ansteht, dann wird das Haushaltsgerät aus dem Standby-Zustand in den Betriebs-Zustand versetzt.

Gemäß einem zweiten Aspekt der Erfindung wird ein Haushaltsgerät bereitgestellt, umfassend:
- ein Display;
- einen ersten Speicherbereich;
- einen zweiten Speicherbereich, dessen Stromverbrauch geringer ist als der des ersten Speicherbereichs; und
- eine Steuereinheit, die eingerichtet ist, das Verfahren nach einem der vorhergehenden Ansprüche auszuführen.

Das Haushaltsgerät kann ein beliebiges Einbau- oder Stand-Haushaltsgerät mit einem Display sein, beispielsweise ein Backofen, ein Mikrowellengerät, ein Dampfgarer, ein Kochfeld, ein Getränkebereiter, ein Kühl- und/oder Gefriergerät, ein Geschirrspüler, ein Waschautomat oder Trockner.

Gemäß einer Ausführungsform ist der erste Speicherbereich ein Dynamic Random Access Memory-Speicher und der zweite Speicherbereich ein Static Random Access Memory-Speicher.

Bei dem ersten Speicherbereich kann es sich ebenso wie bei dem zweiten Speicherbereich um einen flüchtigen Speicher handeln. Flüchtig bedeutet, dass beim Wegfall der Versorgungsspannung die gespeicherten Daten verlorengehen. Der erste Speicherbereich ist in dieser Ausführungsform ein Dynamic Random Access Memory (DRAM), der zum Halten der Daten eine regelmäßige Auffrischung erfordert, was einen relativ hohen Stromverbrauch bewirkt. Der zweite Speicherbereich ist in dieser Ausführungsform ein Static Random Access Memory (SRAM), der zum Halten der Daten kein zyklisches Auffrischen benötigt, so dass beim Halten der Daten nur ein sehr geringer Stromverbrauch entsteht. Allerdings sind DRAMs wesentlich kostengünstiger herzustellen als SRAMs, so dass eine ausschließliche Verwendung von SRAMs aus Kostengründen normalerweise nicht möglich ist. Mit der Erfindung wird es möglich, mit einem gegenüber dem DRAM-Speicherbereich relativ kleinen SRAM-Speicherbereich die Vorteile des SRAM-Speichers hinsichtlich des Stromverbrauchs optimal zu nutzen.

Gemäß einer Ausführungsform ist das Display ein Matrix-Display.

Ein Ausführungsbeispiel der Erfindung ist in den Zeichnungen rein schematisch dargestellt und wird nachfolgend näher beschrieben. Es zeigt
- Figur 1: ein Flussdiagramm einer Ausführungsform des Verfahrens der Erfindung; und
- Figur 2: eine schematische Zeichnung einer Ausführungsform der Erfindung.

In Figur 1 ist eine Ausführungsform des Verfahrens der Erfindung in Form eines Flussdiagramms gezeigt. In Schritt 102 wird das Haushaltsgerät in einen Standby-Zustand versetzt. Dies kann beispielsweise nach einer vorgegebenen Zeitspanne ohne Benutzereingabe, im Anschluss an ein Ausschalten des Haushaltsgeräts oder nach Ablauf einer Verzögerung nach Ende eines Programms.

In Schritt 104 wird ein erstes Programm in einem ersten Speicherbereich gestartet. Dieser erste Speicherbereich kann beispielsweise ein DRAM-Speicher sein. Ein solcher flüchtiger Speichertyp benötigt neben der Betriebsspannung auch eine regelmäßige Auffrischung des Speicherinhalts, um die Daten zu halten. Daher weist er einen relativ großen Stromverbrauch an, ist andererseits aber auch relativ günstig in der Herstellung. Das erste Programm erzeugt in Schritt 106 ein Satz von x Bildern tₓ. Jedes Bild tₓ entspricht der Anzeige der Uhrzeit für einen folgenden Zeitpunkt t₁, ..., tₓ. Eine bevorzugte Einteilung ist hierbei ein Bild pro Sekunde des folgenden Zeitraums, und die Anzahl ist bevorzugt mindestens 30, noch mehr bevorzugt mindestens 60.

Die erzeugten Bilder tₓ werden im Schritt 108 in einem zweiten Speicherbereich gespeichert. Dieser zweite Speicherbereich kann beispielsweise ein SRAM-Speicher sein. Ein solcher flüchtiger Speichertyp benötigt lediglich die Betriebsspannung mit einem geringen Stromfluss, um die Daten zu halten. Daher weist er einen relativ kleinen Stromverbrauch an, ist andererseits aber auch relativ teuer in der Herstellung. Die Anzahl der Bilder muss daher in der Regel begrenzt werden, um die Größe des Speicherbereichs nicht unnötig anwachsen zu lassen, was die Kosten des Haushaltsgeräts erhöht. Optional kann dem Speichern der erzeugten Bilder ein Komprimieren vorangehen, um den Platzbedarf der Bilder zu verringern.

In Schritt 110 wird der erste Speicherbereich deaktiviert. Dadurch kann der Stromverbrauch im Standby-Zustand deutlich verringert werden.

In Schritt 112 wird ein zweites Programm in dem zweiten Speicherbereich gestartet. Dieses zweite Programm hat die Aufgabe, zu den entsprechenden Zeitpunkten das jeweils zugehörige Bild für die Anzeige der Uhrzeit abzurufen und anzuzeigen (Schritt 114). Sofern die Bilder komprimiert gespeichert sind, müssen diese vorher dekomprimiert werden. Bevorzugt erfolgt die Ausgabe der Bilder mit einer verringerten Helligkeit des Displays, etwa durch Verringern der Stärke der Hintergrundbeleuchtung bei hintergrundbeleuchteten Displays. Nachdem alle gespeicherten Bilder angezeigt wurden, wird in Schritt 116 der erste Speicher erneut aktiviert, um das Verfahren beginnend mit Schritt 102 erneut zu durchlaufen.

In einer weiteren Ausführungsform dient das zweite Programm weiterhin dazu, das Auftreten von Weckereignissen zu erfassen. Solche Weckereignisse können Benutzereingaben, das Öffnen oder Schließen einer Gerätetür, oder das Ablaufen eines Zeitgebers für einen programmierten verzögerten Programmstart sein. Wird ein solches Weckereignis erfasst, kann das zweite Programm das Haushaltsgerät in einen Betriebs-Zustand versetzen, beispielsweise um Benutzereingaben umsetzen, eine Innen- und/oder Tastenbeleuchtung zu aktivieren oder verzögert zu startende Geräte-Programme zu starten.

In Figur 2 ist eine Ausführungsform eines Haushaltsgeräts der Erfindung gezeigt. Das Haushaltsgerät 2 ist hier beispielhaft als Backofen gezeigt, es kann sich aber grundsätzlich um jedes Haushaltsgerät mit einem Display 4 mit Uhrzeitanzeige handeln. Das Display 4 ist hier vergrößert dargestellt und zeigt eine Analoguhr mit Zeigern, d.h. mit Stunden-, Minuten sowie Sekundenzeiger. Jede andere an sich bekannte Form der Darstellung einer Uhrzeit kann aber ebenso verwendet werden. Da es sich bevorzugt um ein Matrix-Display handelt, ist grundsätzlich jede Form der Darstellung der Uhrzeit möglich, neben der analogen auch die ebenso übliche digitale Anzeige mittels Ziffern.

Das Haushaltsgerät 2 weist eine Steuereinrichtung 10 auf, die dazu eingerichtet ist, das Verfahren wie vorstehend auszuführen. Das Haushaltsgerät 2 weist einen ersten Speicherbereich 6 und einen zweiten Speicherbereich 8 auf. Der erste Speicherbereich 6 ist bevorzugt ein DRAM-Speicher und der zweite Speicherbereich 8 ist bevorzugt ein SRAM-Speicher.

## Patentansprüche

1. Verfahren zur Anzeige der Uhrzeit auf einem Display eines Haushaltsgeräts, umfassend:
- Versetzen (102) des Haushaltsgeräts in einen Standby-Zustand;
**dadurch gekennzeichnet dass** das Verfahren zusätzlich die folgenden Schritte umfasst:
- Starten (104) eines ersten Programms in einem ersten Speicherbereich, das die folgenden Schritte ausführt:
- Erzeugen (106) jeweils eines Bilds für die Anzeige der Uhrzeit für eine Anzahl x folgender Zeitpunkte t₁, ..., tₓ;
- Speichern (108) der Bilder in einem zweiten Speicherbereich, der einen geringeren Stromverbrauch aufweist als der erste Speicherbereich; und
- Deaktivieren (110) des ersten Speicherbereichs;
- Starten (112) eines zweiten Programms in dem zweiten Speicherbereich, das die folgenden Schritte ausführt:
- Anzeigen (114), zu den Zeitpunkten t₁, ..., tₓ, des jeweils dafür berechneten Bilds;
- Aktivieren (116) des ersten Speicherbereichs; und
- Fortsetzen beginnend mit dem Starten des ersten Programms.

2. Verfahren nach Anspruch 1, weiter umfassend:
- Verringern der Leuchtdichte des Displays, während das zweite Programm ausgeführt wird.

3. Verfahren nach einem der vorhergehenden Ansprüche, wobei
- die Uhrzeit in Form einer Analoguhr mit Stunden-, Minuten- und Sekundenzeiger angezeigt wird; oder
- die Uhrzeit in Form einer Digitaluhr mit Stunden- und Minutenziffern sowie entweder Sekundenziffern oder einem Sekundenindikator angezeigt wird;
und
- die folgenden Zeitpunkte t₁, ..., tₓ den folgenden Sekunden entsprechen.

4. Verfahren nach Anspruch 3, wobei der Sekundenzeiger, die Sekundenziffern oder der Sekundenindikator in Form eines Overlays angezeigt wird.

5. Verfahren nach Anspruch 3 oder 4, wobei für mindestens 30, bevorzugt mindestens 60 folgende Sekunden Bilder erzeugt und angezeigt werden.

6. Verfahren nach einem der vorhergehenden Ansprüche, wobei das Speichern der Bilder in dem zweiten Speicherbereich ein Komprimieren und das Anzeigen der Bilder ein Dekomprimieren umfasst.

7. Verfahren nach einem der vorhergehenden Ansprüche, wobei das zweite Programm weiter ausführt:
- Erfassen eines Weckereignisses; und
- Versetzen, in Reaktion auf ein erfasstes Weckereignis, des Haushaltsgeräts in einen Betriebs-Zustand.

8. Haushaltsgerät (2), umfassend:
- ein Display (4);
- einen ersten Speicherbereich (6);
- einen zweiten Speicherbereich (8), dessen Stromverbrauch geringer ist als der des ersten Speicherbereichs; und
- eine Steuereinheit (10), die eingerichtet ist, das Verfahren nach einem der vorhergehenden Ansprüche auszuführen.

9. Haushaltsgerät nach Anspruch 8, wobei der erste Speicherbereich (6) ein Dynamic Random Access Memory-Speicher und der zweite Speicherbereich (8) ein Static Random Access Memory-Speicher ist.

10. Haushaltsgerät nach Anspruch 8 oder 9, wobei das Display (4) ein Matrix-Display ist.

## Claims

1. Method for displaying the time on a display of a domestic appliance, comprising:
- putting (102) the domestic appliance in a standby state; **characterised in that** the method additionally comprises the following steps:
- starting (104) a first program in a first memory region that executes the following steps:
- generating (106) an image in each case for displaying the time for a number x of the following time periods t_{1,} ..., tₓ;
- storing (108) the images in a second memory region that has a lower power consumption than the first memory region; and
- deactivating (110) the first memory region;
- starting (112) a second program in the second memory region that executes the following steps:
- displaying (114), at the time periods t₁, ..., tₓ, the image calculated for this in each case;
- activating (116) the first memory region; and
- continuing, starting with the start of the first program.

2. Method according to claim 1, further comprising:
- decreasing the brightness of the display while the second program is executed.

3. Method according to either of the preceding claims, wherein
- the time is displayed in the form of an analogue clock having hour, minute and second hands; or
- the time is displayed in the form of a digital clock having hour and minute digits and either second digits or a second indicator; and
- the following time periods t₁, ..., tₓ correspond to the following seconds.

4. Method according to claim 3, wherein the second hand, the second digits or the second indicator is displayed in the form of an overlay.

5. Method according to either claim 3 or claim 4, wherein images are generated and displayed for at least 30, preferably at least 60 subsequent seconds.

6. Method according to any of the preceding claims, wherein storing the images in the second memory region comprises compressing, and displaying the images comprises decompressing.

7. Method according to any of the preceding claims, wherein the second program further executes:
- detecting a wake-up event; and
- putting, in response to a detected wake-up event, the domestic appliance in an operating state.

8. Domestic appliance (2), comprising:
- a display (4);
- a first memory region (6);
- a second memory region (8), the power consumption of which is lower than that of the first memory region; and
- a control unit (10) which is set up to execute the method according to any of the preceding claims.

9. Domestic appliance according to claim 8, wherein the first memory region (6) is a dynamic random access memory and the second memory region (8) is a static random access memory.

10. Domestic appliance according to either claim 8 or claim 9, wherein the display (4) is a matrix display.

## Revendications

1. Procédé d'affichage de l'heure sur un écran d'un appareil électroménager, comprenant :
- la mise (102) en veille de l'appareil électroménager ; **caractérisé en ce que** le procédé comprend en outre les étapes suivantes :
- le démarrage (104) d'un premier programme dans une première zone de stockage, lequel exécute les étapes suivantes :
- génération (106) de respectivement une image pour l'affichage de l'heure pour un nombre x des instants suivants t₁, .... tₓ ;
- stockage (108) des images dans une seconde zone de stockage, laquelle présente une consommation d'énergie inférieure à celle de la première zone de stockage ; et
- désactivation (110) de la première zone de stockage ;
- le démarrage (112) d'un second programme dans la seconde zone de stockage, lequel exécute les étapes suivantes :
- affichage (114), aux instants t₁, ..., tₓ, de l'image calculée respectivement pour cet objectif ;
- activation (116) de la première zone de stockage ; et
- continuation en commençant par le démarrage du premier programme.

2. Procédé selon la revendication 1, comprenant en outre :
- la diminution de la luminosité de l'écran pendant l'exécution du second programme.

3. Procédé selon l'une des revendications précédentes, dans lequel
- l'heure est affichée sous la forme d'une horloge analogique avec les aiguilles des heures, des minutes et des secondes ; ou
- l'heure est affichée sous la forme d'une horloge numérique avec des chiffres des heures et des minutes et soit des chiffres des secondes, soit un indicateur des secondes ;
et
- les instants suivants t₁, ..., tₓ correspondent aux secondes suivantes.

4. Procédé selon la revendication 3, dans lequel les aiguilles des secondes, les chiffres des secondes ou l'indicateur des secondes sont affichés sous forme de superposition.

5. Procédé selon la revendication 3 ou 4, dans lequel des images sont générées et affichées pendant au moins 30, de préférence au moins 60 secondes consécutives.

6. Procédé selon l'une des revendications précédentes, dans lequel le stockage des images dans la seconde zone de stockage comprend une compression et l'affichage des images comprend une décompression.

7. Procédé selon l'une des revendications précédentes, dans lequel le second programme exécute en outre :
- la détection d'un événement de réveil ; et
- la mise en fonctionnement de l'appareil électroménager en réponse à un événement de réveil détecté.

8. Appareil électroménager (2) comprenant :
- un écran (4) ;
- une première zone de stockage (6) ;
- une seconde zone de stockage (8) dont la consommation d'énergie est inférieure à celle de la première zone de stockage ; et
- une unité de commande (10) qui est configurée pour exécuter le procédé selon l'une des revendications précédentes.

9. Appareil électroménager selon la revendication 8, dans lequel la première zone de stockage (6) est un stockage de mémoire vive dynamique et la seconde zone de stockage (8) est un stockage de mémoire vive statique.

10. Appareil électroménager selon la revendication 8 ou 9, dans lequel l'écran (4) est un écran matriciel.
